# FASCICULE DE BREVET EUROPEEN

(11) **EP 2 323 511 B1**
(45) Date de publication et mention de la délivrance du brevet: **25.04.2012**
(21) Numéro de dépôt: 09766086.4
(22) Date de dépôt: 17.06.2009
(51) Int. Cl.: A43D 999/00, A43B 5/14, A43B 3/24

(54) **PERFECTIONNEMENT AUX EQUIPEMENTS CHAUSSANTS POUR LA PRATIQUE DU CYCLISME**
VERBESSERUNG AN RADFAHR-FUSSBEKLEIDUNGSAUSRÜSTUNG
IMPROVEMENT TO CYCLING FOOTWEAR EQUIPMENT

(30) Priorité: 18.06.2008 FR 0803407
(43) Date de publication de la demande: 25.05.2011
(73) Titulaire: Carnac Sport, 44300 Nantes (FR)
(72) Inventeur: POHU, Xavier, F-44150 Ancenis (FR)
(74) Mandataire: Michelet, Alain
(86) Numéro de dépôt international: PCT/FR2009/051156
(87) Numéro de publication internationale: WO 2009/153524

(56) Documents cités:
- EP-A- 1 700 531
- DE-U1- 8 906 339
- US-A1- 2005 210 712

## Description

La présente invention concerne le domaine général du cyclisme ; elle concerne plus particulièrement un équipement chaussant pour la pratique du cyclisme.

Le cyclisme englobe un ensemble de variantes sportives, qui s'avèrent en pratique très différentes les unes des autres.

Cette variété correspond en particulier aux différents sols sur lesquels le cycliste peut circuler : par exemple, un sol qui peut être accidenté (chemin, sentier ...) pour la pratique du vélo tout-terrain (dit « VTT »), ou une route dans le cas du cyclotourisme.

L'équipement utilisé par le cycliste est généralement adapté au type de sol sur lequel il va évoluer, et à l'équipement nécessaire à sa pratique (pédale).

C'est notamment le cas des chaussures qu'il utilise, dont les semelles doivent comporter des parties susceptibles de venir en contact avec le sol pour autoriser la marche avec un confort et une sécurité optimales.
Ainsi, en particulier, pour la pratique du vélo tout-terrain, les parties de contact avec le sol de la semelle sont avantageusement équipées de crampons, facilitant la marche et l'adhérence sur un sol accidenté ; en revanche, pour la pratique du cyclotourisme, les parties de contact avec le sol sont avantageusement pourvues de surfaces de contact de type continu ou sensiblement continu (c'est-à-dire encore sans projections ou saillies particulières), de manière à faciliter la marche sur un sol plan.

Cependant, cette spécialisation du matériel oblige aujourd'hui les sportifs à s'équiper de plusieurs paires de chaussures, adaptées chacune à une pratique particulière du vélo. Cela entraine également certains inconvénients pour les fabricants, qui doivent produire et stocker une pluralité de versions différentes de chaussures de manière à répondre aux besoins des cyclistes.

US 2005/0210712 dévoile une chaussure de cyclotourisme avec plusieurs bandes latérales amovibles.

Pour remédier à ces inconvénients, le demandeur a développé un nouvel équipement chaussant pour le cyclisme, qui peut être adapté de manière très simple à la pratique du VTT ou à celle du cyclotourisme.
Cet équipement chaussant est particulièrement innovant du fait de sa grande polyvalence : le cyclotourisme et le VTT étant en pratique des activités très différentes et éloignées l'un de l'autre.

Ainsi, l'équipement chaussant conforme à l'invention comporte les caractéristiques de la revendication 1. Ses parties de contact avec le sol sont constituées par des pièces accessoires rapportées sous chaque semelle par le biais de moyens de fixation amovible, lesdites pièces accessoires formant respectivement un patin avant, un talon et des bandes latérales qui s'étendent autour de moyens de calage et/ou d'ancrage sur une pédale.
Cet équipement comporte encore au moins deux lots interchangeables desdites pièces accessoires, qui sont adaptables sur ladite semelle :
- les pièces accessoires de l'un desdits lots comportant des crampons, pour constituer des chaussures de cyclisme adaptées à la pratique du vélo tout-terrain et pour faciliter la marche sur un sol accidenté, et
- les pièces accessoires de l'autre desdits lots comportant une surface de contact de type continu ou au moins sensiblement continu, pour constituer des chaussures de cyclisme adaptée à la pratique du cyclotourisme et pour faciliter la marche sur sol plat.
Les pièces accessoires en question, une fois rapportées sur les semelles, présentent une hauteur supérieure à celle desdits moyens de calage et/ou d'ancrage, pour éviter ou tout au moins limiter le contact de ces derniers avec le sol.

Des caractéristiques structurelles supplémentaires de l'équipement selon l'invention, pouvant être prises en combinaison ou indépendamment les unes des autres, sont présentées ci-après :
- les pièces accessoires constituant le patin avant et le talon de chaque lot sont en forme générale de U ou de V, et elles se composent avantageusement chacune d'une partie centrale transversale prolongée par deux ailes latérales en regard l'une de l'autre, lesdites ailes étant destinées à être orientées vers le milieu de la semelle associée ; de plus la partie centrale du talon comporte avantageusement une aile centrale supplémentaire, s'étendant entre ses deux ailes latérales ; de préférence encore les trois ailes de la pièce formant le talon du lot « vélo tout-terrain », comportent chacune un crampon, le crampon de l'aile centrale présentant une surface d'appui au sol en forme générale de dents de scie ;
- la semelle comporte avantageusement, au niveau de sa face inférieure, des empreintes en creux dont le contour correspond, au jeu près, au contour des pièces accessoires, des orifices filetés étant ménagés au sein desdites empreintes, et lesdites pièces accessoires étant pourvues d'orifices traversants pour la mise en place de vis de fixation aptes à coopérer avec lesdits orifices filetés respectifs ; dans le cas d'un patin avant et d'un talon en forme générale de U ou de V, lesdites pièces accessoires sont avantageusement chacune pourvues d'au moins un orifice traversant au sein de leur partie transversale et de chacune de leurs ailes latérales ;
- la pièce formant patin avant du lot « vélo tout-terrain » et son empreinte de réception, sont avantageusement pourvues d'orifices aptes à recevoir des pointes formant des crampons complémentaires pour améliorer l'accroche au sol ;
- les pièces accessoires du lot « cyclotourisme » sont avantageusement pourvues d'une pluralité de rainures, pour améliorer l'adhérence au sol.

L'invention sera encore illustrée, sans être aucunement limitée, par la description suivante d'un mode de réalisation particulier d'équipement chaussant, donné uniquement à titre d'exemple, et représenté sur les dessins annexés dans lesquels :
- la figure 1 est une vue de dessous de la semelle de l'une des chaussures de cyclisme composant l'équipement chaussant conforme à l'invention ;
- la figure 2 montre un lot de pièces accessoires destiné à être rapportées sur la semelle de la figure 1 pour constituer une chaussure de cyclisme adaptée à la pratique du cyclotourisme ;
- la figure 3 montre un autre lot de pièces accessoires destiné à être rapportées sur la semelle représentée sur la figure 1, pour constituer une chaussure de cyclisme adaptée à la pratique du vélo tout-terrain (VTT) ;
- les figures 4 et 5 montrent, respectivement vue de face et de côté, la semelle représentée sur la figure 1 équipée du lot de pièces accessoires « cyclotourisme » (conforme à la figure 2) ;
- les figures 6 et 7 montrent encore, vue de face et de côté respectivement, la semelle représentée sur la figure 1 équipée du lot de pièces accessoires « VTT » (conforme à la figure 3).

Tel qu'illustré sur les figures, l'équipement chaussant pour la pratique du cyclisme, conforme à l'invention, comprend - une paire de chaussures de cyclisme (la semelle de l'une de ces chaussures étant représentée sur la figure 1), et - deux lots de pièces accessoires (représentés respectivement sur les figures 2 et 3) qui sont destinés à être rapportés en option interchangeable sous la semelle de ces chaussures, pour former leurs surfaces de contact avec le sol et constituer des chaussures adaptées à la pratique du cyclotourisme ou du VTT.

La semelle 1, représentée sur la figure 1, est une semelle de contour classique, destinée à être associée à une peausserie supérieure (non représentée) pour constituer une chaussure de cyclisme complète.

Cette semelle 1 comporte, au niveau de sa face inférieure 2, des moyens 3 adaptés pour assurer son calage et/ou son ancrage sur une pédale de vélo. Ces moyens, tout-à-fait classiques, sont ici simplement partiellement représentés ; ils consistent par exemple en une plaque métallique coulissant à l'intérieur de la semelle, et en une cale métallique venant se fixer sur ladite plaque métallique et réglable longitudinalement, laquelle cale vient s'encliqueter mécaniquement dans la pédale (la cale est généralement fournie avec la pédale).

La surface inférieure 2 de la semelle 1 est pourvue ici de quatre empreintes en creux 4a, 4b, 4c et 4d, qui sont destinées à recevoir, au choix, les pièces accessoires des lots « cyclotourisme »/« VTT » interchangeables.
A titre indicatif, ces empreintes 4 ont une profondeur de l'ordre de 0,5 à 1,5 mm.

En particulier, la semelle 1 comporte :
- une empreinte avant 4a, destinée à recevoir une pièce accessoire formant le patin avant de l'un des lots de pièces accessoires,
- une empreinte arrière 4b, destinée à recevoir une pièce accessoire formant le talon du même lot, et
- deux empreintes allongées latérales 4c et 4d, s'étendant sur une partie de la longueur de la semelle 1 entre les empreintes avant 4a et arrière 4b, de part et d'autre des moyens de calage/ancrage 3, pour recevoir les pièces accessoires formant les bandes latérales encore du même lot.

Les empreintes avant 4a et arrière 4b sont en forme générale de U ou de Vé. Elles comportent chacune une partie centrale transversale 4a1, 4b1, prolongée par deux ailes latérales 4a2, 4b2 en regard l'une de l'autre ; ces ailes 4a2, 4b2 sont orientées vers le milieu de la semelle 1.
On remarque encore que l'empreinte arrière 4b comporte une aile centrale supplémentaire 4b3, s'étendant entre ses deux ailes latérales 4b2, de longueur inférieure à ces dernières.

Ces empreintes 4 sont chacune pourvues d'orifices filetés 5, pour la mise en place amovible des pièces accessoires par le biais de vis de fixation adaptées (non représentées). En particulier, les empreintes avant 4a et arrière 4b sont chacune équipées d'un orifice fileté 5 au niveau de leur partie transversale 4a1, 4b1 respective, et au sein de chacune de leurs ailes latérales respectives 4a2, 4b2.

On remarque encore que l'empreinte avant 4a est pourvue, au niveau de sa partie transversale 4a1, de deux orifices filetés complémentaires 6 (de part et d'autre de l'orifice fileté 5 précité) qui sont aptes à recevoir par vissage des pointes rapportées au niveau du patin avant du lot destiné à la pratique du VTT (comme détaillé par la suite en relation avec la figure 3).

Les pièces accessoires 10, 11 des deux lots interchangeables, participant à la grande polyvalence de la semelle 1 et destinées à former les parties de contact avec le sol de la chaussure finale, sont représentées en détail sur les figures 2 et 3.

Pour chaque semelle 1, ces deux lots interchangeables comportent chacun un ensemble de quatre pièces accessoires 10, 11 : un patin avant (10a, 11a), un talon (10b, 11b) et deux bandes latérales (10c, 10d ou 11c, 11 d).

Ces pièces accessoires 10, 11 sont réalisées en un matériau de type polyuréthane.

Le contour des pièces accessoires 10, 11 correspond, au jeu près, à celui des empreintes 4 associées.

Ainsi, le patin avant 10a, 11a et le talon 10b, 11b des deux lots « VTT et « cyclotourisme » présentent chacun une forme générale de U ou de Vé.
Ils se composent chacun d'une partie transversale 10a1, 11a1, 10b1, 11b1 prolongée par deux ailes latérales 10a2, 10b2, 11a2, 11b2, s'étendant en regard l'une de l'autre.
Les pièces formant talon 10b, 11b, sont encore pourvues d'une aile centrale supplémentaire 10b3, 11b3 de forme générale triangulaire, s'étendant entre les deux ailes latérales 10b2, 11b2.

Les bandes latérales 10c, 10d ou 11c, 11d se présentent quant à elles chacune sous le forme d'une pièce allongée.

Les pièces accessoires 10, 11 des deux lots se distinguent par la structure et la forme de leur surface d'appui sur le sol.

En l'occurrence, les pièces accessoires 10 pour la pratique du cyclotourisme (figure 2) comportent une surface de contact avec le sol de type continu ou sensiblement continu, sans projections ou organes saillants significatifs (comme on peut le voir en particulier sur la figure 5).
Comme représenté sur la figure 5, ces pièces 10 ont ici une surface d'appui au sol qui est plane ou légèrement courbe, pour tenir compte du déroulement du pied lors de la marche sur le sol et obtenir en permanence une surface optimale d'appui sur le sol.
Ces pièces accessoires 10 sont tout au plus pourvues de rainures 13, pour faciliter l'adhérence sur la route et sur la surface d'appui de la pédale.

Les pièces accessoires 11 du lot pour la pratique du VTT (figure 3) sont quant à elles pourvues d'une surface d'appui sur le sol formée par un ensemble de crampons 14 (comme on peut le voir en particulier sur la figure 7).
Dans ce contexte, on remarque en particulier que la pièce accessoire 11b formant le talon comporte un crampon au niveau de chacune de ses ailes 11b2 et 11b3; le crampon 14 de l'aile centrale 11b3 présente en particulier une surface d'appui au sol en forme générale de dents de scie pour optimiser l'accrochage au sol et faciliter l'évacuation de la boue ou des cailloux.

De plus, ces pièces accessoires 10, 11 sont pourvues d'un ensemble d'orifices traversants non filetés 15, au travers desquels s'insèrent les vis (non représentées) venant coopérer avec les orifices filetés 5 ménagés au sein des empreintes 4, pour leur fixation sous la semelle.
Pour cela, le patin avant 10a, 11a et le talon arrière 10b, 11b sont chacun pourvus d'un orifice traversant 15 au niveau de leur partie transversale respective 10a1, 11a1, 10b1, 11b1, et au sein de chacune de leurs ailes latérales respectives 10a2, 11a2, 10b2, 11b2.

On remarque que le patin 11a du lot pour la pratique du VTT est pourvue encore de deux orifices non filetés 16 au niveau de sa partie transversale 11a1 (de part et d'autre de son orifice 15) destinés au passage de pointes ou de crampons complémentaires, vissés dans les orifices filetés 6 précités de la semelle, pour améliorer l'adhérence sur les sols accidentés.

Une fois rapportées sur la semelle 1, les pièces accessoires 10, 11 présentent une hauteur supérieure à celle des moyens de calage/ancrage de la semelle de manière à éviter que ces derniers ne puissent entrer en contact avec le sol lors de la marche.

En pratique, en fonction du terrain sur lequel il va évoluer, le cycliste fixe sous la semelle 1, au moyen de vis de fixation adaptées, chacune des pièces accessoires 10, 11 du lot choisi au sein de leurs empreintes 4 respectives. L'association vis de fixation/empreintes assure un maintien particulièrement simple et efficace des pièces accessoires rapportées.

L'utilisateur obtient ainsi soit une chaussure adaptée à la pratique du cyclotourisme, avec une semelle telle que représentée sur les figures 4 et 5, soit une chaussure adaptée à la pratique du vélo tout-terrain (VTT), avec une semelle telle que représenté sur les figures 6 et 7. Ces chaussures comportent alors plusieurs parties de contact avec le sol, c'est-à-dire au moins - un patin 10a, 11a au niveau de sa partie avant, - un talon 10b, 11b à l'arrière et - deux bandes latérales 10c, 10d, 11c, 11d s'étendant sur une partie de la longueur de la semelle 1, entre ledit patin avant 10a, 11a et ledit talon 10b, 11b, de part et d'autre des moyens 3 de calage et/ou d'ancrage sur la pédale.

Bien entendu, si nécessaire, l'utilisateur peut à volonté enlever le lot de pièces accessoires rapporté sur les semelles (en enlevant les vis de fixation), pour le remplacer par l'autre lot de pièces.

L'équipement chaussant obtenu présente l'avantage d'être particulièrement polyvalent, permettant aussi bien la pratique du cyclotourisme que celle du VTT.

## Revendications

1. Equipement chaussant pour la pratique du cyclisme, comprenant une paire de chaussures de cyclisme dont la semelle (1) est pourvue de moyens (3) de calage et/ou d'ancrage sur une pédale, et comporte plusieurs parties (10, 11) de contact avec le sol, c'est-à-dire au moins - un patin (10a, 11a) au niveau de sa partie avant, - un talon (10b, 11b) à l'arrière et - deux bandes latérales (10c, 10d ; 11c, 11d) s'étendant sur une partie au moins de la longueur de ladite semelle (1), entre ledit patin avant (10a, 11a) et ledit talon (10b, 11b), de part et d'autre desdits moyens de calage et/ou d'ancrage (3),
lesdites parties de contact (10, 11) étant constituées par des pièces accessoires (10, 11) rapportées sous ladite semelle (1) par le biais de moyens de fixation amovible, lesdites pièces accessoires (10, 11) formant respectivement ledit patin avant (10a, 11a), ledit talon (10b, 11b) et lesdites bandes latérales (10c, 10d ; 11c, 11d),
**caractérisé en ce que** ledit équipement comporte au moins deux lots interchangeables desdites pièces accessoires (10, 11), qui sont adaptables sur ladite semelle (1) :
- les pièces accessoires (11) de l'un desdits lots comportant des crampons (14), pour constituer une chaussure de cyclisme adaptée à la pratique du vélo tout-terrain et pour faciliter la marche sur un sol accidenté, et
- les pièces accessoires (10) de l'autre desdits lots comportant une surface de contact (12) de type continu ou au moins sensiblement continu, pour constituer une chaussure de cyclisme adaptée à la pratique du cyclotourisme et pour faciliter la marche sur sol plat,
et **en ce que** lesdites pièces accessoires (10, 11), une fois rapportées sur ladite semelle (1), présentent une hauteur supérieure à celle desdits moyens de calage et/ou d'ancrage (3), pour éviter ou au moins limiter leur contact avec le sol.

2. Equipement sportif selon la revendication 1, **caractérisé en ce que** le patin avant (10a, 11a) et le talon (10b, 11b), en forme générale de U ou de V, se composent chacun d'une partie centrale transversale (10a1, 11a1, 10b1, 11b1) prolongée par deux ailes latérales (10a2, 10b2, 11a2, 11b2) en regard l'une de l'autre, lesdites ailes latérales étant destinées à être orientées vers le milieu de la semelle associée (1).

3. Equipement sportif selon la revendication 2, **caractérisé en ce que** la partie centrale (10b1, 11b1) du talon (10b, 11b) comporte une aile centrale supplémentaire (10b3, 11b3), s'étendant entre ses deux ailes latérales (10a2, 10b2, 11a2, 11b2).

4. Equipement sportif selon la revendication 3, **caractérisé en ce que** les trois ailes (11b2, 11b3) de la pièce formant talon (11b) du lot « vélo tout-terrain » (11), comportent chacune un crampon (14), le crampon (14) de l'aile centrale (11b3) présentant une surface d'appui au sol en forme générale de dents de scie.

5. Equipement sportif selon l'une quelconque des revendications 1 à 4, **caractérisé en ce que** la semelle (1) comporte, au niveau de sa face inférieure (2), des empreintes en creux (4) dont le contour correspond, au jeu près, au contour des pièces accessoires (10, 11), des orifices filetés (5) étant ménagés au sein desdites empreintes (4), et **en ce que** lesdites pièces accessoires (10, 11) sont pourvues d'orifices traversants (15) pour la mise en place de vis de fixation aptes à coopérer avec lesdits orifices filetés (5) respectifs.

6. Equipement sportif selon les revendications 2 et 5 prises en combinaison, **caractérisé en ce que** les pièces accessoires (10a, 11a, 10b, 11b) formant patin avant et talon, sont chacune pourvues d'au moins un orifice traversant (15) au sein de leur partie transversale (10a1, 11a1, 10b1, 11b1) et de chacune de leurs ailes latérales (10a2, 10b2, 11a2, 11b2).

7. Equipement sportif selon l'une quelconque des revendications 1 à 6, **caractérisé en ce que** la pièce formant patin avant (11a) du lot « vélo tout-terrain » (11) comporte des orifices traversant non filetés (16) et **en ce que** son empreinte de réception (4a) est pourvue d'orifices filetés (6), aptes à recevoir des pointes ou des crampons complémentaires pour améliorer l'adhérence sur les sols accidentés.

8. Equipement sportif selon l'une quelconque des revendications 1 à 7, **caractérisé en ce que** les pièces accessoires (10) du lot « cyclotourisme » sont pourvues d'une pluralité de rainures (13) pour améliorer l'adhérence au sol.

## Claims

1. A cycling footwear equipment, comprising a pair of cycling shoes, the sole (1) of which is provided with means (3) for locking and/or anchoring onto a and comprises several parts (10, 11) for contact with the ground, i.e. at least - one pad (10a, 11a) at its front part, - a heel (10b, 11b) at the back thereof, and - two lateral strips (10c, 10d; 11c, 11d) extending over at least part of the length of said sole (1), between said front pad (10a, 11a) and said heel (10b, 11b), on either side of said locking and/or anchoring means (3),
said contact parts (10, 11) consisting of accessory parts (10, 11) added on under said sole (1), via removable fastening means, said accessory means (10, 11) respectively forming said front pad (10a, 11a), said heel (10b, 11b) and said lateral strips (10c, 10d; 11c, 11d);
**characterized in that** said equipment comprises at least two interchangeable sets of said accessory parts (10, 11), which can be adapted onto said sole (1):
- the accessory parts (11) of one of said sets comprising crampons (14), to create a cycling shoe suitable for mountain biking and for facilitating the walking on an irregular ground, and
- the accessory parts (10) of the other of said comprising a contact surface (12) of the continuous or at least substantially continuous type, to create a cycling shoe suitable for cycle touring and for facilitating the walking on a flat aground,
and **in that** said accessory parts (10, 11), after being added on to said sole (1), have a higher height than said locking and/or anchoring means (3), so to avoid or at least limit the contact thereof with the ground.

2. A sport equipment according to claim 1, **characterized in that** the front pad (10a, 11a) and the heel (10b, 11b), generally U- or V-shaped, each consist of a transversal central part (10a1, 11a1, 10b1, 11b1) extended by two lateral wings (10a2, 10b2, 11a2, 11b2) opposite to each other, said lateral wings being intended to be oriented toward the middle of the associated sole (1).

3. A sport equipment according to claim 2, **characterized in that** the central part (10b1, 11b1) of the heel (10b, 11b) comprises an additional central wing (10b3, 11b3), extending between the two lateral wings (10a2, 10b2, 11a2, 11b2) thereof.

4. A sport equipment according to claim 3, **characterized in that** the three wings (11b2, 11b3) of the heel part (11b) of the "mountain bike" set (11) each comprise a crampon (14), with the crampon (14) of the central wing (11b3) having a generally shaped serrated ground resting surface.

5. A sport equipment according to any one of claims 1 to 4, **characterized in that** the sole (1) comprises, at its lower face (2), recesses (4), the contour of which corresponds, with clearance, to the contour of the accessory parts (10, 11), with threaded orifices (5) being within said recesses (4), and **in that** said accessory parts (10, 11) are provided with through orifices (15) for placing fastening screws adapted to cooperate with said respective threaded orifices (5).

6. A sport equipment according to claims 2 and 5 taken in combination together, **characterized in that** the front-pad and heel accessory parts (10a, 11a, 10b, 11b) are each provided with at least one through orifice (15) within their transversal part (10a1, 11a1, 10b1, 11b1) and each of their lateral wings (10a2, 10b2. 11a2, 11b2).

7. A sport equipment according to any one of claims 1 to 6, **characterized in that** the front-pad part (11a) of the "mountain bike" set (11) comprises not-threaded through orifices (16) and **in that** its receiving recess (4a) is provided with threaded orifices (6), adapted to receive complementary spikes or crampons in order to improve the adherence to irregular grounds.

8. A sport equipment according to any one of claims 1 to 7, **characterized in that** the accessory parts (10) of the "cycle touring" set are provided with a plurality of grooves (13) in order to improve the adherence to the ground.

## Patentansprüche

1. Radfahr-Fußbekleidungsausrüstung mit einem Paar Fahrradschuhen, deren Sohle (1) mit Elementen (3) zum Verkeilen und/oder zum Verankern an in Pedal versehen ist, und mehrere Kontaktbereiche (10, 11) mit dem Boden ist, d.h. mindestens - einen Klotz (10a, 11a) im Bereich ihres Vorderteils, - einen Absatz (10b, 11b) im hinteren Bereich und - zwei seitliche Streifen (10c, 10d; 11c, 11d), die sich zwischen dem vorderen Klotz (10a, 11a) und dem Absatz (10b, 11b) zu beiden Seiten der Elemente zum Verkeilen und/oder zum Verankern (3) mindestens über einen Teil der Länge der Sohle (1) erstrecken,
wobei die Kontaktbereiche (10, 11) aus (10, 11) bestehen, die mit Hilfe von abnehmbaren Befestigungselementen unter der Sohle (1) angesetzt sind, wobei die Zubehörteile (10, 11) jeweils den vorderen Klotz (10a, 11a), den Absatz (10b, 11b) und die beiden Streifen (10c, 10d; 11c, 11d) bilden,
**dadurch gekennzeichnet, dass**
die Ausrüstung mindestens zwei auswechselbare der Zubehörteile (10, 11) besitzt, die an die Sohle (1) angepasst werden können :
- die Zubehörteile (11) eines der beiden Lose aufweisen, um einen Fahrradschuh zu bilden, der für ein Mountainbike geeignet ist, und um das Fahren auf unebenen Straßen zu erleichtern, und
- wobei die Zubehörteile (10) des anderen der beiden Lose eine kontinuierliche Kontaktfläche (12) oder im wesentlichen kontinuierliche Kontaktfläche aufweisen, um einen Fahrradschuh zu bilden, der an das Radwandern angepasst ist, und um das Fahren auf ebenen Straßen zu erleichtern,
und dass die Zubehörteile (10, 11), sobald sie an der Sohle (1) angesetzt sind, höher sind als die Elemente zum und/oder zum Verankern (3), um ihren Kontakt mit dem Boden zu vermeiden oder zumindest einzuschränken.

2. Sportausrüstung nach Anspruch 1,
**dadurch gekennzeichnet,**
**dass** der vordere Klotz (10a, 11a) und der Absatz (10b, 11b) in allgemeiner U-Form oder V-Form jeweils aus einem quer verlaufenden Mittelteil (10a1, 11a1, 10b1, 11b1) bestehen, das durch zwei seitliche, einander gegenüberliegende Schenkel (10a2, 10b2, 11a2, 11b2) verlängert wird, wobei die seitlichen Schenkel zur Mitte der verbundenen Sohle (1) hin ausgerichtet sind.

3. Sportausrüstung nach Anspruch 2,
**dadurch gekennzeichnet,**
**dass** der Mittelteil (10b1, 11b1) des Absatzes (10b, 11b) einen zusätzlichen mittleren Schenkel (10b3, 11b3) besitzt, der zwischen seinen beiden seitlichen Schenkeln (10a2, 10b2, 11a2, 11b2) verläuft.

4. Sportausrüstung Anspruch 3,
**dadurch gekennzeichnet**,
die drei Schenkel (11b2, 11b3) des Teils, das den Absatz (11b) des Loses "Mountainbike" (11) bildet, jeweils einen Stollen (14) aufweisen, wobei der Stollen (14) des mittleren Schenkels (11b3) eine Auflagefläche auf dem Boden in Sägezahnform aufweist.

5. Sportausrüstung nach einem der Ansprüche 1 bis 4,
**dadurch gekennzeichnet,**
**dass** die Sohle (1) im Bereich ihrer Unterseite (2) Vertiefungen (4) besitzt, deren Kontur im Wesentlichen der Kontur der Zubehörteile (10, 11) entspricht, wobei in den Vertiefungen (4) Gewindelöcher (5) angeordnet sind, und dass die Zubehörteile (10, 11) mit Durchgangstöchern (15) versehen sind, um Befestigungsschrauben anzubringen, die mit den jeweiligen Gewindelöchern (5) zusammenwirken können.

6. Sportausrüstung nach den Ansprüchen 2 und 5 in Kombination,
**dadurch gekennzeichnet,**
**dass** die Zubehörteil (10a, 11a, 10b, 11b), die den vorderen Klotz und den Absatz bilden, innerhalb ihres quer verlaufenden Abschnittes (10a1, 11a1, 10b1, 11b1) und jedes ihrer seitlichen Schenkel (10a2, 10b2, 11a2, 11b2) jeweils mit mindestens einem Durchgangsloch (15) versehen sind.

7. Sportausrüstung nach einem der Ansprüche 1 bis 6,
**dadurch gekennzeichnet,**
**dass** das Teil, welches den vorderen Klotz (11a) des "Mountainbike"-Loses (11) bildet, gewindelose Durchgangslöcher (16) besitzt, und dass seine Aufnahmevertiefung (4a) mit Gewindelöchern (6) versehen ist, die zusätzliche Spikes oder Stollen aufnehmen können, um die Haftung an unebenem Boden zu verbessern,

8. Sportausrüstung nach einem der Ansprüche 1 bis 7,
**dadurch gekennzeichnet**,
die Zubehörteile (10) des Loses "Radwandern" mit einer Vielzahl von Rillen oder Einkerbungen (13) versehen sind, um die Haftung am Boden zu verbessern.
